# EUROPÄISCHE PATENTSCHRIFT

(11) **EP 2 588 761 B1**
(45) Veröffentlichungstag und Bekanntmachung des Hinweises auf die Patenterteilung: **16.07.2014**
(21) Anmeldenummer: 11726353.3
(22) Anmeldetag: 17.06.2011
(51) Int. Cl.: F15B 1/14, F15B 1/18

(54) **DRUCKSPEICHER**
PRESSURE STORE
ACCUMULATEUR DE PRESSION

(30) Priorität: 30.06.2010 DE 102010025627
(43) Veröffentlichungstag der Anmeldung: 08.05.2013
(73) Patentinhaber: Hydac Technology GmbH, 66280 Sulzbach/Saar (DE)
(72) Erfinder: WEBER, Norbert, 66280 Sulzbach/Saar (DE)
(74) Vertreter: Bartels, Martin Erich Arthur
(86) Internationale Anmeldenummer: PCT/EP2011/002989
(87) Internationale Veröffentlichungsnummer: WO 2012/000616

(56) Entgegenhaltungen:
- EP-A1- 1 243 798
- WO-A2-03/085270
- DE-A1- 3 810 509
- DE-A1- 19 524 920
- GB-A- 877 800
- US-A- 4 628 964
- US-A- 4 638 838

## Beschreibung

Die Erfindung betrifft einen Druckspeicher umfassend in einem Gehäuse angeordnete Teilräume, einen zwischen dem Gehäuse und einer flexiblen Trennmembran angeordneten ersten Teilraum, einen zwischen der Trennmembran und einem Stützkörper angeordneten zweiten Teilraum und einen vom Stützkörper umfassten dritten Teilraum, wobei der erste Teilraum mit einem ersten Fluid befüllbar ist, wobei der zweite Teilraum und der dritte Teilraum fluidführend miteinander verbunden und mit einem zweiten Fluid befüllbar sind, und wobei der erste und der zweite Teilraum durch Bewegungen der Trennmembran in Abhängigkeit vom jeweiligen Befüllungszustand in ihrer jeweiligen Größe variieren, wobei das erste Fluid ein Speichermedium und das zweite Fluid ein Arbeitsmedium ist, und wobei sich der zweite Teilraum bei Entnahme von Speichermedium aus dem Druckspeicher vergrößert und bei Befüllung des Druckspeichers mit Speichermedium verkleinert.

Ein derartiger Druckspeicher ist aus DE 101 13 415 A1 bekannt. Bei dem bekannten Druckspeicher in Form eines hydropneumatischen Druckspeichers ist ein flexibles Trennelement in einem Speichergehäuse, gebildet durch ein Rohrendstück, angeordnet und umgibt einen Fluiddurchlässe aufweisenden Stützkörper. Der Stützkörper weist zumindest abschnittsweise eine unrunde Querschnittsform auf. Das Trennelement ist unter Bildung einer Abdichtung am Speichergehäuse so verankert, dass an Außen- und Innenseite des Trennelements jeweils voneinander getrennte Aufnahmeräume gebildet werden. Eine zentral gelegene, durchgehende Bohrung bildet einen zum inneren Aufnahmeraum des Speichers führenden Durchlass für ein Speichermedium. Zum Befüllen des außenseitigen Gasraumes ist ein Gasventil vorgesehen. Der bekannte Druckspeicher kann zur Energiespeicherung, beispielsweise in Verbindung mit Fahrzeugfederungen, oder auch als Pulsationsdämpfer eingesetzt werden. Des Weiteren eignet sich die bekannte Lösung besonders für die Dämpfung von Druckspitzen in hydraulischen oder sonstigen fluidtechnischen Systemen. Für eine Verwendung als Druckspeicher für Speichermedien in Form chemisch aggressiver Fluide, wie Harnstoff-Wasser-Lösung, lässt die bekannte Lösung noch Wünsche offen.

Ein weiterer Druckspeicher ist aus DE 38 10 509 C2 bekannt. Bekannt ist ein Druckspeicher, umfassend einen Behälterhauptkörper mit einem äußeren Rohr zylindrischer Gestalt, an dessen einem Ende eine Seitenplatte und an dessen anderem Ende ein Deckel angeordnet ist, wenigstens eine Einlassöffnung und eine Auslassöffnung, welche am äußeren Rohr gebildet sind, und eine Blase bzw. Membran zum Unterteilen des Inneren des Behälterhauptkörpers in eine Gaskammer und eine Flüssigkeitskammer, wobei eine Öffnung der Blase durch den Deckel dicht verschlossen ist. Ein Einsatz ist derart angeordnet, dass er in die Blase für den Zweck vorragt, dass das Volumen der Gaskammer verringert wird. Der Einsatz ist aus einem Fußteil, einem mittleren Teil und einem Kopfteil gebildet, wobei das Kopfteil mit dem Boden der Membran in Berührung gehalten ist, was es ermöglicht, eine Beschädigung der Membran durch wiederholtes Zusammenziehen zu verhindern. Im zusammengezogenen Zustand liegt die Blase bzw. Membran am Einsatz an.

Aus der GB 877 800 ist ein Dämpfer für Pulsationen in Flüssigkeiten führenden Leitungen bekannt. In einem Stahlgehäuse des Dämpfers ist eine bewegliche Membran angeordnet, die einen kompressiblen Gasraum von einem Flüssigkeitsraum trennt. Die Membran kann sich an einem kugelförmigen Stützglied abstützen, das über den Umfang verteilte Bohrungen aufweist.

Druckspeicher dieser Art finden in unterschiedlichen Baugrößen und baulichen Gestaltungen verbreitet Anwendung, um veränderliche Volumina betreffender Fluide, die unter dem Betriebsdruck eines an der Fluidseite angeschlossenen Fluidsystemes stehen, aufzunehmen und abzugeben, wobei die auf ihrer Gasseite unter einem Vorspanndruck des Arbeitsgases stehende Blase ein Druckpolster bildet. Die Betriebssicherheit der Druckspeicher hängt in erster Linie von der üblicherweise aus einem Kunststoffmaterial, insbesondere Butyl, bestehenden Speicherblase ab, die im Betrieb nicht nur mechanischen Beanspruchungen ausgesetzt ist, sondern gegebenenfalls auch gegen chemisch aggressive Speicherfluide widerstandsfähig sein soll. Wie sich gezeigt hat, ist es in Verbindung mit aggressiven Fluiden, wie Harnstoff-Wasser-Lösungen, bislang nicht möglich, eine störungsfreie Lebensdauer ausreichender Länge bei Dauerbetrieb, beispielsweise über 20.000 Stunden, zu gewährleisten.

Die sogenannte "Harnstoffeinspritzung" kommt in zunehmendem Maße in der Fahrzeugtechnik zur Anwendung, um durch Einspritzen in den Abgasstrom von Verbrennungsmotoren die Stickoxyd (NOx)-Emissionen zu verringern. Bei derartiger Anwendung ist es besonders wesentlich, dass eine lange Betriebslebensdauer im Dauerbetrieb störungsfrei erreichbar ist.

Im Hinblick hierauf stellt sich die Erfindung die Aufgabe, einen Druckspeicher zur Verfügung zu stellen, der sich in Verbindung mit aggressiven Speichermedien durch eine verbesserte Betriebssicherheit auszeichnet und sich demgemäß insbesondere für einen Einsatz bei der Harnstoffeinspritzung in der Fahrzeugtechnik eignet.

Erfindungsgemäß ist diese Aufgabe durch einen Druckspeicher gelöst, der die Merkmale des Patentanspruches 1 in seiner Gesamtheit aufweist.

Erfindungsgemäß ist vorgesehen, dass der Stützkörper die Form eines im Längsschnitt etwa V-förmigen Rotationskörpers hat, der an dem dem ersten Teilraum zugewandten Ende gerundet und geschlossen ausgebildet sowie mit mindestens einem seitlichen Wanddurchbruch als Durchtrittsstelle zwischen zweitem und drittem Teilraum versehen ist. Bei dieser Gestaltung bildet der Stützkörper für die Trennmembran bzw. Speicherblase eine großflächige Abstützung, so dass die bei Drucküberschreitung praktisch faltenfrei anliegende Speicherblase optimal geschützt ist.

Das erste Fluid ist ein Speichermedium und das zweite Fluid ist ein Arbeitsmedium, wobei sich der zweite Teilraum bei Entnahme von Speichermedium aus dem Druckspeicher vergrößert und bei Befüllung des Druckspeichers mit Speichermedium verkleinert. Durch die Volumina des zweiten und des dritten Teilraums wird die aufzunehmende Menge an Arbeitsmedium festgelegt. Bei einer Befüllung des ersten Teilraums mit Speichermedium wird die flexible Trennmembran dahingehend bewegt, dass der sich außerhalb des Stützkörpers an den dritten Teilraum anschließende zweite Teilraum verkleinert wird. Entsprechend wird bei einer Entnahme bzw. abnehmender Befüllung des ersten Teilraums mit Speichermedium der zweite Teilraum vergrößert.

Vorteilhafterweise ist der Druckspeicher als hydropneumatischer Blasenspeicher für ein gasförmiges Arbeitsmedium und/oder ein flüssiges Speichermedium ausgebildet. Besonders bevorzugt ist der Druckspeicher zur Befüllung eines Speichermediums in Form eines chemisch aggressiven Fluids, wie Harnstoff-Wasser-Lösung, ausgebildet. Dies ermöglicht einen Einsatz des erfindungsgemäßen Druckspeichers bei der Harnstoffeinspritzung insbesondere im Kraftfahrzeugbereich.

Bei einer besonderen Ausgestaltung des erfindungsgemäßen Druckspeichers sind der Stützkörper und die Trennmembran derart geformt und dimensioniert, dass der Stützkörper bei einer einen festlegbaren Grenzwert übersteigenden Volumengröße des ersten Teilraums, anders ausgedrückt bei einer einen Maximalwert für das aufzunehmende Speichermedium übersteigenden Volumengröße, für die Trennmembran eine Abstützung bildet.

Weiter ist es vorteilhaft, wenn das Gehäuse und die Trennmembran derart geformt und dimensioniert sind, dass die Trennmembran bei einer vollständigen Entleerung des ersten Teilraums zumindest teilweise am Gehäuse anliegt. Alternativ kann die Trennmembran derart geformt und dimensioniert sein, dass sie bei einer vollständigen Entleerung des ersten Teilraums beabstandet vom Stützkörper und beabstandet vom Gehäuse angeordnet ist.

Der Stützkörper bzw. das Gehäuse bilden so einen wirksamen Schutz für die Trennmembran gegen eine Überbeanspruchung bei Drucküberschreitungen im ersten bzw. zweiten Teilraum, indem die Trennmembran bzw. die Speicherblase am Stützkörper bzw. am Gehäuse anliegen kann und dadurch bei Drucküberschreitung gegen ein Zerdrücken geschützt ist. Die verringerte mechanische Belastung führt zu einer Verlängerung der sicheren Standzeit der Trennmembran, selbst wenn sie chemisch aggressiven Medien, wie einer Harnstoff-Wasser-Lösung, ausgesetzt ist.

Typischerweise weist das Gehäuse ein an den zweiten und/oder dritten Teilraum angrenzendes, den Verschluss des Gehäuses bildendes Kopfteil auf. Das Gehäuse ist zweckmäßigerweise topfförmig ausgebildet, wobei der erste Teilraum bodenseitig angeordnet ist. Im Kopfteil kann eine Anschlusseinrichtung für das zweite Fluid vorgesehen sein.

Weiter ist es vorteilhaft, wenn am Kopfteil ein Haltekörper vorgesehen ist, an dem der Öffnungsrand der Trennmembran verankert ist. Der Haltekörper bildet bevorzugterweise ein Halteteil, an welchem der Stützkörper angeordnet ist. Hieraus ergibt sich eine besonders kompakte Bauweise des Druckspeichers.

Bei einer besonderen Ausgestaltung des erfindungsgemäßen Druckspeichers weist der Haltekörper die Gestalt einer Glocke auf, deren Glockenmantel einen an den dritten Teilraum angrenzenden vierten Teilraum umgibt. Auf diese Weise wird die Aufnahmekapazität des Druckspeichers für das zweite Fluid bzw. das typischerweise gasförmige Arbeitsmedium vergrößert und zugleich der Materialbedarf zur Ausbildung des Druckspeichers verringert.

Hinsichtlich der Gestaltung des Kopfteiles kann die Anordnung mit Vorteil so getroffen sein, dass das Kopfteil ein mit dem Gehäuse verschraubbares Deckelteil mit Innenwandteilen in Form einer zur Achse des Gehäuses konzentrischen Kugelkalotte aufweist, und dass innerhalb des Deckelteiles der Haltekörper derart angeordnet ist, dass zwischen dessen Außenwand in Form von Kugelflächenteilen und den Innenwandteilen des Deckelteiles ein Spalt für die Aufnahme eines an den Öffnungsrand angrenzenden Randbereiches der Trennmembran gebildet ist.

Eine besonders sichere Verankerung der Trennmembran lässt sich erreichen, wenn der Haltekörper in einem von seinem Halteteil in Richtung auf die Anschlusseinrichtung axial versetzten Bereich eine in die Außenwand eingearbeitete Ringnut aufweist, in die für die Verankerung der Trennmembran ein deren Öffnungsrand umgebender Randwulst eingreift.

Bei besonders vorteilhaften Ausführungsbeispielen weist die Anschlusseinrichtung einen Schraubstutzen auf, der eine zur zentralen Achse konzentrische Öffnung des Deckelteiles durchgreift und der durch Verschrauben mit dem Deckelteil den Haltekörper gegen die Innenwand des Deckelteiles zieht und den im Spalt befindlichen Randbereich der Trennmembran klemmt.

Mit besonderem Vorteil kann die Anordnung so getroffen sein, dass der Haltekörper im Bereich des Halteteiles einen Kreiszylinder bildet, an dessen Randbereich Rastelemente ausgebildet sind, die mit Gegenelementen am Stützkörper eine diesen verankernde Schnappverbindung bilden. Diese Art der Verankerung des Stützkörpers ist besonders montagefreundlich und ermöglicht niedrige Herstellungskosten.

Die Rastelemente können an der Außenwand des Halteteiles von dessen Endrand versetzt und durch Vertiefungen der Außenwand des Halteteiles gebildet sein, in die ein wulstartiger, radial nach innen ragender Vorsprung an der Innenseite des Stützkörpers einschnappbar ist.

Alternativ können die Rastelemente an der Innenwand des Halteteiles durch eine von deren Endrand axial entfernte Vertiefung und einen radial nach innen ragenden, sich an den Endrand anschließenden Vorsprung gebildet sein, die mit Gegenelementen von über den Umfang der Öffnung des Stützkörpers verteilten Rastfingern verrastbar sind. Bei einem derart gebildeten Kranz aus einzelnen Rastfingern gestaltet sich die Montage besonders einfach und bequem. Entsprechendes gilt für Ausführungsbeispiele, bei denen die Verrastung an der Außenseite des Halteteiles erfolgt. Auch in diesem Falle können am Endrand des Stützkörpers einzelne Rastfinger vorgesehen sein.

Der Stützkörper ist vorzugsweise aus einem Kunststoffwerkstoff gebildet. Mit besonderem Vorteil kann hierbei glasfaserverstärktes Polyarylamid IXEF^{®} vorgesehen sein, ein Werkstoff, der sich gegenüber üblichen glasfaserverstärkten Kunststoffen durch eine glatte, geschlossene Außenhaut auszeichnet. Aufgrund dieser Eigenschaften können in vorteilhafter Weise auch der Haltekörper und/oder die Anschlusseinrichtung aus diesem Werkstoff gebildet sein.

Nachstehend ist die Erfindung anhand der Zeichnung im Einzelnen erläutert. Es zeigen:
- Fig. 1: einen gegenüber einer praktischen Ausführungsform lediglich geringfügig vergrößert dargestellten Längsschnitt eines Ausführungsbeispieles des erfindungsgemäßen Druckspeichers;
- Fig. 2: einen Längsschnitt lediglich eines Haltekörpers mit daran festgelegtem Stützkörper für das Ausführungsbeispiel von Fig. 1;
- Fig. 3: einen gegenüber Fig. 2 stark vergrößerten Ausschnitt des in Fig. 2 mit III bezeichneten Bezirks und
- Fig. 4: einen der Fig. 2 ähnlichen Längsschnitt, in dem ein abgewandeltes Beispiel der Verrastung des Stützkörpers am Haltekörper dargestellt ist.

Nachstehend ist die Erfindung anhand des Beispieles der Benutzung des Druckspeichers für ein System der Harnstoffeinspritzung erläutert. In Fig. 1, die das Ausführungsbeispiel des Druckspeichers in Gänze zeigt, ist ein Speichergehäuse mit 2 bezeichnet, das im großen Ganzen die Form eines kreiszylindrischen Topfes besitzt, an dessen geschlossenem Boden 4 sich eine Durchflussöffnung 6 befindet. Die auf die zentrale Längsachse 10 ausgerichtete Öffnung 6 ermöglicht die Zufuhr und Abfuhr eines ersten Fluids, wie einer Harnstoff-Wasser-Lösung, zu dem bzw. aus dem ersten Teilraum 8, der sich im Gehäuse 2 angrenzend an dem Boden 4 befindet. Ein mit dem Speichergehäuse 2 verschraubbares Kopfteil 12 bildet den fluiddichten Verschluss des oberen, offenen Endes des Gehäuses 2.

Das Kopfteil 12 weist ein äußeres Deckelteil 14 auf, an dem die Verschraubung mit dem Gehäuse 2 ausgebildet ist und das aus einem metallischen Werkstoff, beispielsweise aus Aluminium bestehen kann, wie dies auch bei dem Gehäuse 2 der Fall sein kann. Alternativ kann das Deckelteil 14 auch aus einem strukturfesten Kunststoffmaterial gebildet sein. Das Deckelteil 14 weist eine zentrale, zur Achse 10 konzentrische Öffnung 16 auf. In geringem Abstand von der Öffnung 16 weist das Deckelteil 14 Innenwandteile in Form einer zur Achse 10 konzentrischen Kugelkalotte 18 auf. Innerhalb des Deckelteiles 14 weist das Kopfteil 12 einen Haltekörper 20 auf, mit einem daran einstückig befindlichen, die Anschlusseinrichtung für das zweite Fluid bildenden Schraubstutzen 22, der die Öffnung 16 des Deckelteiles 14 durchgreift und mittels dem in Zusammenwirkung mit einer Mutter 24 der Haltekörper 20 innerhalb des Deckelteiles 14 festgelegt ist. Durch den Schraubstutzen 22 erstreckt sich ein zentraler Fluidkanal 26, um einen dritten Teilraum 28 mit dem unter Vorspanndruck stehenden Arbeitsmedium als zweites Fluid zu befüllen. Ein innerhalb des Kanales 26 befindlicher Ventil-einsatz ist in der Zeichnung nicht dargestellt.

Der Haltekörper 20 hat die Gestalt einer Glocke, deren Mantel einen vierten Teilraum 30 umgibt, der an den dritten Teilraums 28 angrenzt. Der Glockenmantel bildet an seiner Außenwand Kugelflächenteile 34, die zwischen sich und der Kalotte 18 des Deckelteiles 14 einen Klemmspalt 36 für den im Spalt 36 befindlichen Verankerungsbereich 38 einer Trennmembran 40 definieren. Die aus einem für derartige Druckspeicher geeigneten Kunststoff, wie Butyl, gebildete Blase bildet die flexible Trennmembran 40 zwischen erstem Teilraum 28 und zweitem Teilraum 54. Der Haltekörper 20 weist zwischen dem Ende des äußeren Kugelflächenteiles 34 und dem Schraubstutzen 22 eine Ringnut 42 auf, in die zur besonders sicheren Verankerung der Trennmembran 40 ein deren Öffnungsrand umgebender Randwulst 44 eingreift.

Der Haltekörper 20 bildet mit der sich innerhalb der durch die Trennmembran 40 gebildeten Blase befindlichen Glocke ein Halteteil 46 für die Verankerung eines ins Innere der Blase ragenden Stützkörpers 48. Dieser ist aus einem ausreichend strukturfesten Kunststoffmaterial gebildet, wobei sich glasfaserverstärktes Polyarylamid IXEF^{®} als besonders gut geeignet erwiesen hat. Wie aus Fig. 1 ersichtlich, hat der Stützkörper 48 die Form eines Rotationskörpers mit kugelig gerundetem, geschlossenem, im Abstand vom Boden 4 des Gehäuses 2 befindlichem unteren Ende und umgibt einen an den vierten Teilraum 30 angrenzenden dritten Teilraum 28. Das andere, obere Ende 50 des Stützkörpers 48 ist am Halteteil 46 mittels einer Schnappverbindung festgelegt. Wie Fig. 1 außerdem zeigt, ist der Stützkörper 48 im Längsschnitt etwa V-förmig und weist seitliche Wanddurchbrüche 52 für den Durchtritt des Arbeitsfluids zum zweiten Teilraum 54 auf, der an den dritten Teilraum 28 angrenzt.

Die Einzelheiten der Schnappverbindung sind am deutlichsten den Figuren 2 und 3 entnehmbar. Wie ersichtlich sind in geringem Abstand vom Endrand 56 des Halteteiles 46 Vertiefungen 56 und 60 gebildet, in denen der Endbereich des Stützkörpers 48 aufnehmbar ist, wobei ein radial nach innen ragender Vorsprung 62 des Stützkörpers 48 in die Vertiefung 60 einschnappbar ist. Der Haltekörper 20 ist beim vorliegenden Beispiel, ebenso wie der Stützkörper 48 und das im Kanal 26 des Stutzens 22 befindliche Ventil aus glasfaserverstärktem Polyarylamid IXEF^{®} gebildet, so dass der Haltekörper 20 mit daran festgelegtem Stützkörper 48 eine vollständig aus Kunststoff bestehende Einheit bildet.

Im Betrieb wird bei einer Benutzung für die Harnstoffeinspritzung der erste Teilraum 8 des Druckspeichers mittels einer Pumpe mit der Harnstoff-Wasser-Lösung befüllt, bis ein oberer Wert des Systemdruckes erreicht ist und die Pumpe abschaltet. Durch den Speicherdruck wird das Speichermedium für die dosierte Einspritzung in das System gedrückt. Bei Erreichen eines unteren Druckwertes schaltet die Pumpe wieder ein. Wenn es zu ungewollten Drucküberschreitungen kommen sollte und ein bestimmter Grenzwert der Volumenzunahme des ersten Teilraums 8 überschritten ist, legt sich die Trennmembran 40 an den Stützkörper 48 an und wird dadurch gegen Überlastung und Beschädigung geschützt.

Die Fig. 4 zeigt eine Variante der Gestaltung der Schnappverbindung, wobei die Rastelemente nunmehr an der Innenwand des Halteteiles 46 des Haltekörpers 20 angeordnet sind. Wie Fig. 4 zeigt, handelt es sich dabei um eine vom Endrand 56 axial entfernte Vertiefung 64 und einen radial nach innen ragenden, sich an den Endrand 56 anschließenden Vorsprung 66. Die Gegenelemente seitens des Stützkörpers 48 sind durch Haltefinger 68 gebildet, die über den Umfang der Öffnung des Stützkörpers 48 verteilt angeordnet sind. Bei durch einzelne Rastfinger 68 gebildeten Gegenelementen gestaltet sich die Herstellung der Verrastung besonders einfach und bequem.

Auch bei der in Figuren 2 und 3 gezeigten Ausführungsform der Verrastung an der Außenseite des Halteteiles 46 des Haltekörpers 20 könnten die Gegenelemente des Stützkörpers 48 auch aus einzelnen, umfänglich verteilten Rastfingern gebildet sein.

## Patentansprüche

1. Druckspeicher umfassend in einem Gehäuse (2) angeordnete Teilräume (8, 54, 28),
- einen zwischen dem Gehäuse (2) und einer flexiblen Trennmembran (40) angeordneten ersten Teilraum (8),
- einen zwischen der Trennmembran (40) und einem Stützkörper (48) angeordneten zweiten Teilraum (54), und
- einen vom Stützkörper (48) umfassten dritten Teilraum (28),
- wobei der erste Teilraum (8) mit einem ersten Fluid befüllbar ist,
- wobei der zweite Teilraum (54) und der dritte Teilraum (28) fluidführend miteinander verbunden und mit einem zweiten Fluid befüllbar sind,
- wobei der erste und der zweite Teilraum (8, 54) durch Bewegungen der Trennmembran (40) in Abhängigkeit vom jeweiligen Befüllungszustand in ihrer jeweiligen Größe variieren,
- wobei das erste Fluid ein Speichermedium und das zweite Fluid ein Arbeitsmedium ist, und
- wobei sich der zweite Teilraum (54) bei Entnahme von Speichermedium aus dem Druckspeicher vergrößert und bei Befüllung des Druckspeichers mit Speichermedium verkleinert,
- **dadurch gekennzeichnet, dass** der Stützkörper die Form eines im Längsschnitt etwa V-förmigen Rotationskörpers hat, der an dem dem ersten Teilraum (8) zugewandten Ende gerundet und geschlossen ausgebildet sowie mit mindestens einem seitlichen Wanddurchbruch (52) als Durchtrittsstelle zwischen zweitem und drittem Teilraum (54; 28) versehen ist.

2. Druckspeicher nach Anspruch 1, **dadurch gekennzeichnet, dass** der Druckspeicher als hydropneumatischer Blasenspeicher für ein gasförmiges Arbeitsmedium und/oder ein flüssiges Speichermedium ausgebildet ist.

3. Druckspeicher nach Anspruch 1 oder 2, **dadurch gekennzeichnet, dass** der Druckspeicher zur Befüllung eines Speichermediums in Form eines chemisch aggressiven Fluids, wie Harnstoff-Wasser-Lösung, ausgebildet ist.

4. Druckspeicher nach einem der vorhergehenden Ansprüche, **dadurch gekennzeichnet, dass** der Stützkörper (48) und die Trennmembran (40) derart geformt und dimensioniert sind, dass der Stützkörper (48) bei einer einen festlegbaren Grenzwert übersteigenden Volumengröße des ersten Teilraums (8) für die Trennmembran (40) eine Abstützung bildet.

5. Druckspeicher nach einem der vorhergehenden Ansprüche, **dadurch gekennzeichnet, dass** das Gehäuse (2) und die Trennmembran (40) derart geformt und dimensioniert sind, dass die Trennmembran (40) bei einer vollständigen Entleerung des ersten Teilraums (8) zumindest teilweise am Gehäuse (2) anliegt.

6. Druckspeicher nach einem der Ansprüche 1 bis 4, **dadurch gekennzeichnet, dass** die Trennmembran (40) derart geformt und dimensioniert ist, dass sie bei einer vollständigen Entleerung des ersten Teilraums (8) beabstandet vom Stützkörper (48) und beabstandet vom Gehäuse (2) angeordnet ist.

7. Druckspeicher nach einem der vorhergehenden Ansprüche, **dadurch gekennzeichnet, dass** das Gehäuse (2) ein an den zweiten und/oder dritten Teilraum (54, 28) angrenzendes, den Verschluss des Gehäuses (2) bildendes Kopfteil (12) aufweist.

8. Druckspeicher nach Anspruch 7, **dadurch gekennzeichnet, dass** im Kopfteil (12) eine Anschlusseinrichtung (22) für das zweite Fluid vorgesehen ist.

9. Druckspeicher nach Anspruch 7 oder 8, **dadurch gekennzeichnet, dass** am Kopfteil (12) ein Haltekörper (20) vorgesehen ist, an dem der Öffnungsrand der Trennmembran (40) verankert ist.

10. Druckspeicher nach Anspruch 9, **dadurch gekennzeichnet, dass** der Haltekörper (20) ein Halteteil (46) bildet, an welchem der Stützkörper (48) angeordnet ist.

11. Druckspeicher nach einem der Ansprüche 9 bis 10, **dadurch gekennzeichnet, dass** der Haltekörper (20) die Gestalt einer Glocke aufweist, deren Glockenmantel einen an den dritten Teilraum (28) angrenzenden vierten Teilraum (30) umgibt.

12. Druckspeicher nach einem der Ansprüche 9 bis 11, **dadurch gekennzeichnet, dass** das Kopfteil (12) ein mit dem Gehäuse (2) verschraubbares Deckelteil (14) mit Innenwandteilen in Form einer zur Achse (10) des Gehäuses (2) konzentrischen Kugelkalotte (18) aufweist, und dass innerhalb des Deckelteiles (14) der Haltekörper (20) derart angeordnet ist, dass zwischen dessen Außenwand in Form von Kugelflächenteilen (34) und den Innenwandteilen des Deckelteiles (14) ein Spalt (36) für die Aufnahme eines an den Öffnungsrand angrenzenden Randbereiches (38) der Trennmembran (40) gebildet ist.

13. Druckspeicher nach einem der Ansprüche 9 bis 12, **dadurch gekennzeichnet, dass** der Haltekörper (20) in einem von seinem Halteteil (46) in Richtung auf die Anschlusseinrichtung (22) axial versetzten Bereich eine in die Außenwand eingearbeitete Ringnut (42) aufweist, in die für die Verankerung der Trennmembran (40) ein deren Öffnungsrand umgebender Randwulst (44) eingreift.

14. Druckspeicher nach Anspruch 12 oder 13, **dadurch gekennzeichnet, dass** die Anschlusseinrichtung einen Schraubstutzen (22) aufweist, der eine zur zentralen Achse (10) konzentrische Öffnung (16) des Deckelteiles (14) durchgreift und der durch Verschrauben mit dem Deckelteil (14) den Haltekörper (20) gegen die Innenwand des Deckelteiles (14) zieht und den im Spalt (36) befindlichen Randbereich (38) der Trennmembran (40) klemmt.

15. Druckspeicher nach einem der Ansprüche 10 bis 14, **dadurch gekennzeichnet, dass** der Haltekörper (20) im Bereich des Halteteiles (46) einen Kreiszylinder bildet, an dessen Randbereich Rastelemente (58, 60) ausgebildet sind, die mit Gegenelementen (62) am Stützkörper (48) eine diesen verankernde Schnappverbindung bilden.

16. Druckspeicher nach Anspruch 15, **dadurch gekennzeichnet, dass** die Rastelemente an der Außenwand des Halteteiles (46) von dessen Endrand (56) versetzt und durch Vertiefungen (58, 60) der Außenwand des Halteteiles (46) gebildet sind, in die ein wulstartiger, radial nach innen ragender Vorsprung (62) an der Innenseite des Stützkörpers (48) einschnappbar ist.

17. Druckspeicher nach Anspruch 15, **dadurch gekennzeichnet, dass** die Rastelemente an der Innenwand des Halteteiles (46) durch eine von dessen Endrand (56) axial entfernte Vertiefung (64) und einen radial nach innen ragenden, sich an den Endrand (56) anschließenden Vorsprung (66) gebildet sind, die mit Gegenelementen in Form von über den Umfang der Öffnung des Stützkörpers (48) verteilten Rastfingern (68) verrastbar sind.

18. Druckspeicher nach einem der vorhergehenden Ansprüche, **dadurch gekennzeichnet, dass** der Stützkörper (48) aus Kunststoff gebildet ist, vorzugsweise aus glasfaserverstärktem Polyarylamid IXEF^{®}.

19. Druckspeicher nach einem der Ansprüche 9 bis 18, **dadurch gekennzeichnet, dass** der Haltekörper (20) und/oder die Anschlusseinrichtung (22) aus Kunststoff, insbesondere glasfaserverstärktem Polyarylamid IXEF^{®}, gebildet ist.

## Claims

1. A pressure accumulator comprising compartments (8, 54, 28) arranged within a housing (2),
- a first compartment (8) arranged between the housing (2) and a flexible separating diaphragm (40),
- a second compartment (54) arranged between the separating diaphragm (40) and a support body (48), and
- a third compartment (28) contained within the support body (48),
- the first compartment (8) being able to be filled with a first fluid,
- the second compartment (54) and the third compartment (28) being connected to one another such as to convey fluid and being able to be filled with a second fluid,
- the first and the second compartment (8, 54) varying in their respective size as a result of movements of the separating diaphragm (40) as a function of the respective filling state,
- the first fluid being a storage medium and the second fluid being a working medium, and
- the second compartment (54) being enlarged when the storage medium is removed from the pressure accumulator and being reduced in size when the pressure accumulator is filled with storage medium,
- **characterised in that** the support body is in the form of a rotating body with an approximately V-shaped longitudinal section and which is rounded and closed on the end facing the first compartment (8) and is provided with at least one side wall opening (52) as the point for passing through between the second and the third compartment (54; 28).

2. The pressure accumulator according to Claim 1, **characterised in that** the pressure accumulator is in the form of a hydropneumatic bladder accumulator for a gaseous working medium and/or a liquid storage medium.

3. The pressure accumulator according to Claim 1 or 2, **characterised in that** the pressure accumulator is made for filling with a storage medium in the form of a chemically corrosive fluid such as urea/water solution.

4. The pressure accumulator according to any of the preceding claims, **characterised in that** the support body (48) and separating diaphragm (40) are shaped and dimensioned such that the support body (48) forms a support for the separating diaphragm (40) at a volumetric size of the first compartment (8) which exceeds a definable limit value.

5. The pressure accumulator according to any of the preceding claims, **characterised in that** the housing (2) and the separating diaphragm (40) are shaped and dimensioned such that the separating diaphragm (40) at least partially adjoins the housing (2) when the first compartment (8) is completely emptied.

6. The pressure accumulator according to any of Claims 1 to 4, **characterised in that** the separating diaphragm (40) is shaped and dimensioned such that it is spaced apart from the support body (48) and from the housing (2) when the first compartment (8) is completely emptied.

7. The pressure accumulator according to any of the preceding claims, **characterised in that** the housing (2) has a head part (12) which forms the closure of the housing (2) adjacent to the second and/or third compartment (54, 28).

8. The pressure accumulator according to Claim 7, **characterised in that** there is a connection device (22) for the second fluid in the head part (12).

9. The pressure accumulator according to Claim 7 or 8, **characterised in that** there is provided on the head part (12) a retaining body (20) on which the opening edge of the separating diaphragm (40) is anchored.

10. The pressure accumulator according to Claim 9, **characterised in that** the retaining body (20) forms a retaining part (46) on which the support body (48) is arranged.

11. The pressure accumulator according to either of Claims 9 or 10, **characterised in that** the retaining body (20) is in form of a bell the jacket of which surrounds a fourth compartment (30) adjacent to the third compartment (28).

12. The pressure accumulator according to any of Claims 9 to 11, **characterised in that** the head part (12) has a cover part (14) which can be screwed to the housing (2) with inside wall parts in the form of a spherical cap (18) which is concentric to the axis (10) of the housing (2) and that within the cover part (14) the retaining body (20) is arranged such that between its outside wall in the form of spherical surface parts (34) and the inside wall parts of the cover part (14) a gap (36) is formed for accommodating an edge region (38) of the separating diaphragm (40) adjacent to the opening edge.

13. The pressure accumulator according to any of Claims 9 to 12, **characterised in that** in a region which is axially offset from its retaining part (46) in the direction of the connection device (22) the retaining body (20) has an annular groove (42) which has been machined into the outside wall and in which an edge bead (44) which surrounds the opening edge of the separating diaphragm (40) engages for the anchoring of the latter.

14. The pressure accumulator according to Claim 12 or 13, **characterised in that** the connection device has a screw fitting (22) which extends through an opening (16) of the cover part (14) which is concentric to the central axis (10), which fitting pulls the retaining body (20) against the inside wall of the cover part (14) by screwing to the cover part (14) and clamps the edge region (38) of the separating diaphragm (40) located in the gap (36).

15. The pressure accumulator according to any of Claims 10 to 14, **characterised in that** in the region of the retaining part (46) the retaining body (20) forms a circular cylinder on the edge region of which catch elements (58, 60) are formed which with counter-elements (62) on the support body (48) form a snap connection which anchors the latter.

16. The pressure accumulator according to Claim 15, **characterised in that** the catch elements on the outer wall of the retaining part (46) are offset from its end edge (56) and are formed by depressions (58, 60) of the outer wall of the retaining part (46) into which a bead-like projection (62) which protrudes radially to the inside can be snapped on the inside of the support body (48).

17. The pressure accumulator according to Claim 15, **characterised in that** the catch elements on the inside wall of the retaining part (46) are formed by a depression (64) which is axially spaced apart from its end edge (56) and a projection (66) which adjoins the end edge (56) and which protrudes radially to the inside, and said catch elements can be latched to counter-elements by catch fingers (68) which are distributed over the periphery of the opening of the support body (48).

18. The pressure accumulator according to any of the preceding claims, **characterised in that** the support body (48) is formed from plastic, preferably from glass fibre-reinforced polyarylamide IXEF^{®}.

19. The pressure accumulator according to any of Claims 9 to 18, **characterised in that** the retaining body (20) and/or the connection device (22) is formed from plastic, in particular glass fibre-reinforced polyarylamide IXEF^{®}.

## Revendications

1. Accumulateur de pression comprenant des sous-espaces (8, 54, 28) disposés dans une enveloppe (2),
- un premier sous-espace (8) disposé entre l'enveloppe (2) et une membrane (40) souple de séparation,
- un deuxième sous-espace (54) disposé entre la membrane (40) de séparation et une pièce (48) d'appui, et
- un troisième sous-espace (28) entouré de la pièce (48) d'appui,
- dans lequel le premier sous-espace (8) peut être empli d'un premier fluide,
- dans lequel le deuxième sous-espace (54) et le troisième sous-espace (28) communiquent fluidiquement l'un avec l'autre et peuvent être emplis d'un deuxième fluide,
- dans lequel le premier et le deuxième sous-espaces (8, 54) peuvent, par des déplacements de la membrane (40) de séparation, être modifiés dans leur dimension respective en fonction de leur état de remplissage respectif,
- dans lequel le premier fluide est un milieu d'accumulation et le deuxième fluide est un milieu de travail, et
- dans lequel le deuxième sous-espace (54) s'agrandit, lorsque du milieu d'accumulation est prélevé de l'accumulateur de pression, et se rapetisse, lorsque l'accumulateur de pression se remplit de milieu d'accumulation,
- **caractérisé en ce que** la pièce d'appui a la forme d'une pièce de révolution à peu près en forme de V en coupe longitudinale, qui est arrondie et fermée à l'extrémité tournée vers le premier sous-espace (8) et qui est pourvue d'au moins une traversée (52) latérale de paroi comme point de passage entre le deuxième et le troisième sous-espaces (54, 28).

2. Accumulateur de pression suivant la revendication 1, **caractérisé en ce que** l'accumulateur de pression est constitué sous la forme d'un accumulateur hydropneumatique à vessie pour un milieu de travail gazeux et/ou pour un milieu d'accumulation liquide.

3. Accumulateur de pression suivant la revendication 1 ou 2, **caractérisé en ce que** l'accumulateur de pression est constitué pour être rempli d'un milieu d'accumulation sous la forme d'un fluide agressif chimiquement, comme une solution d'urée et d'eau.

4. Accumulateur de pression suivant l'une des revendications précédentes, **caractérisé en ce que** la pièce (48) d'appui et la membrane (40) de séparation ont des formes et dimensions telles que la pièce (48) d'appui forme, pour une valeur en volume du premier sous-espace (8) dépassant une valeur limite pouvant être fixée, un appui pour la membrane (40) de séparation.

5. Accumulateur de pression suivant l'une des revendications précédentes, **caractérisé en ce que** l'enveloppe (2) et la membrane (40) de séparation ont des formes et dimensions telles que la membrane (40) de séparation s'applique, lorsque le premier sous-espace (8) est vidé complètement, au moins en partie, à l'enveloppe (2).

6. Accumulateur de pression suivant l'une des revendications 1 à 4, **caractérisé en ce que** la membrane (40) de séparation a des formes et dimensions telles qu'elle est, lorsque le premier sous-espace (8) est vidé complètement, à distance de la pièce (48) d'appui et à distance de l'enveloppe (2).

7. Accumulateur de pression suivant l'une des revendications précédentes, **caractérisé en ce que** l'enveloppe (2) a une partie (12) de tête, qui est voisine du deuxième et/ou du troisième sous-espace (54, 28) et qui forme la fermeture de l'enveloppe (2).

8. Accumulateur de pression suivant la revendication 7, **caractérisé en ce qu'**il est prévu, dans la partie (12) de tête, un dispositif (12) de raccordement pour le deuxième fluide.

9. Accumulateur de pression suivant la revendication 7 ou 8, **caractérisé en ce qu'**il est prévu, sur la partie (12) de tête, une pièce (20) de maintien, à laquelle le bord d'ouverture de la membrane (40) de séparation est arrimé.

10. Accumulateur de pression suivant la revendication 9, **caractérisé en ce que** la pièce (20) de maintien forme une partie (46) de maintien, sur laquelle est montée la pièce (48) d'appui.

11. Accumulateur de pression suivant l'une des revendications 9 à 10, **caractérisé en ce que** la pièce (20) de maintien a la forme d'une cloche, dont l'enveloppe entoure un quatrième sous-espace (30) voisin du troisième sous-espace (28).

12. Accumulateur de pression suivant l'une des revendications 9 à 11, **caractérisé en ce que** la partie (12) de tête a une partie (14) de couvercle pouvant se visser à l'enveloppe (2), ayant des parties de paroi intérieure sous la forme d'une calotte (18) sphérique concentrique à l'axe (10) de l'enveloppe (2), et **en ce que** la pièce (20) de maintien est disposée à l'intérieur de la partie (14) de couvercle, de manière à former, entre sa paroi extérieure sous la forme de parties (34) de surface sphérique et les parties de paroi intérieure de la partie (14) de couvercle, une fente (36) de réception d'une zone (38) de bord de la membrane (40) de séparation voisine du bord d'ouverture.

13. Accumulateur de pression suivant l'une des revendications 9 à 12, **caractérisé en ce que** la pièce (20) de maintien a, dans une zone décalée axialement en direction du dispositif (22) de raccordement de sa partie (46) de maintien, une rainure (42) annulaire, qui est ménagée dans la paroi extérieure et dans laquelle pénètre, pour l'arrimage de la membrane (40) de séparation, un bourrelet (44) de bord entourant le bord de l'ouverture.

14. Accumulateur de pression suivant la revendication 12 ou 13, **caractérisé en ce que** le dispositif de raccordement a une tubulure (22) filetée, qui passe dans une ouverture (16) concentrique à l'axe (10) central de la partie (14) de couvercle et qui, en se vissant à la partie (14) de couvercle, tire la pièce (20) de maintien sur la paroi intérieure de la partie (14) de couvercle et serre la zone (38) de bord de la membrane (42) de séparation se trouvant dans la fente (36).

15. Accumulateur de pression suivant l'une des revendications 10 à 14, **caractérisé en ce que** la pièce (20) de maintien forme, dans la zone de la partie (46) de maintien, un cylindre de section circulaire sur la zone de bord duquel sont formés des éléments (58, 60,) d'encliquetage, qui forment, avec des éléments (62) antagonistes de la pièce (48) d'appui, une liaison par enclenchement arrimant celle-ci.

16. Accumulateur de pression suivant la revendication 15, **caractérisé en ce que** les éléments d'encliquetage, sur la paroi extérieure de la partie (46) de maintien, sont décalés de son bord (56) d'extrémité et sont formés par des cavités (58, 60) de la paroi extérieure de la partie (46) de maintien, dans lesquelles une saillie (62), de type en bourrelet et pénétrant radialement vers l'intérieur, peut être enclenchée sur le côté intérieur de la pièce (48) d'appui.

17. Accumulateur de pression suivant la revendication 15, **caractérisé en ce que** les éléments d'encliquetage, sur la paroi intérieure de la partie (46) de maintien, sont formés par une cavité (64) éloignée axialement de son bord (56) d'extrémité et par une saillie (66) qui fait saillie vers l'intérieur et qui se raccorde au bord (56) d'extrémité, lesquels peuvent être encliquetés avec des éléments antagonistes sous la forme de doigts (68) d'encliquetage répartis sur le pourtour de l'ouverture de la pièce (48) d'appui.

18. Accumulateur de pression suivant l'une des revendications précédentes, **caractérisé en ce que** la pièce (48) d'appui est en matière plastique, de préférence en polyarylamide renforcé par de la fibre de verre IXEF (marque de fabrique).

19. Accumulateur de pression suivant l'une des revendications 9 à 18, **caractérisé en ce que** la pièce (20) de maintien et/ou le dispositif (22) de raccordement est en matière plastique, notamment en polyarylamide renforcé par de la fibre de verre IXEF (marque de fabrique).
